# FASCICULE DE BREVET EUROPEEN

(11) **EP 0 128 809 B1**
(45) Date de publication et mention de la délivrance du brevet: **20.01.1988**
(21) Numéro de dépôt: 84401101.5
(22) Date de dépôt: 29.05.1984
(51) Int. Cl.: F23D 14/72, F23D 14/08

(54) **Brûleur à gaz du type à prémélange et à contrôle de flamme et utilisation de ce brûleur en particulier pour installation à tube immergé**
Gasbrenner des Vormischtyps und mit Flammenüberwachung und Anwendung dieses Brenners insbesondere für Tauchrohranlage
Gas burner of the premixing type with flame control, and use of this burner, especially in a submerged tube installation

(30) Priorité: 08.06.1983 FR 8309468
(43) Date de publication de la demande: 19.12.1984
(73) Titulaire: GAZ DE FRANCE, 75017 Paris (FR)
(72) Inventeur: Fardeau, Benoît Henri, F-93380 Pierrefitte (FR); Chapuis, Claude, F-93800 Epinay sur Seine (FR); Austruy, Georges, F-93430 Villetaneuse (FR)
(74) Mandataire: Lerner, François

(56) Documents cités:
- FR-A- 1 257 092
- FR-A- 2 063 803
- FR-A- 2 274 869
- GB-A- 491 714
- GB-A- 613 883
- REVUE GENERALE DE THERMIQUE, vol. 22, no. 253, janvier 1983, pages 27-54, Paris, FR; M. FARDEAU: "Nouveaux échangeurs alimentés au gaz naturel pour le chauffage des bains industriels"

## Description

La présente invention a pour objet des perfectionnements à un brûleur à gaz du type à prémélange et à contrôle de flamme.

Ce type de brûleur est couramment utilisé dans l'industrie, permettant notamment de fortes puissances de chauffe par unité de surface.

De façon plus spécifique, le brûleur à gaz du type à prémélange et à contrôle de flamme comporte une arrivée du prémélange air + gaz combustible dans une chambre de répartition débouchant par une grille de stabilisation de flamme dans une chambre de combustion, et une cellule de contrôle de la flamme du brûleur placée en arrière d'un embout, lequel embout s'étend par rapport à la direction d'écoulement du mélange combustible en arrière de la grille de stabilisation de la flamme, l'axe dudit embout étant dirigé sensiblement perpendiculairement à ladite grille.

Divers travaux ont été effectués sur ce type de brûleurs, et l'on peut citer notamment FR-A-2063803 déposé au nom du même demandeur pour un « brûleur à gaz à grande puissance de chauffe ». Cependant dans ce brevet on visait essentiellement des applications industrielles spécifiques telles que la soudure de conduites de grand diamètre, le traitement de tôles, etc. L'invention concerne au contraire de façon plus particulière le domaine du chauffage par tube immergé, laquelle pose des problèmes spécifiques notamment de stabilisation de flammes dus aux fortes fluctuations de pression qu'engendre la combustion d'une flamme de forte puissance en milieu compact. En outre, il faut assurer un contrôle constant et efficace de la flamme pour éviter notamment toute extinction intempestive du brûleur en cours de combustion. Il en résulte des conditions particulièrement difficiles de fonctionnement de la cellule de contrôle de flamme si elle doit travailler en milieu immergé et en étant soumise à de très fortes contraintes thermiques. Différentes études ont été menées pour résoudre ces problèmes.

L'article consacré aux « nouveaux échangeurs alimentés en gaz naturel pour le chauffage de bains industriels (Revue Générale de Thermique, vol. 22, n° 253) invite notamment à placer l'organe de détection et de contrôle en arrière de la grille de stabilisation de flamme, vers le fond d'un embout. Cependant, l'embout est prévu pour déboucher directement au niveau de la grille. En outre, cet article n'indique pas les moyens pratiques de construction et de mise en place de cet organe de détection permettant de le prémunir en particulier contre toute instabilité de la flamme.

Le document FR-A-2 274 869 préconise également de placer la cellule de contrôle en arrière d'un embout débouchant au niveau de la grille de stabilisation et disposé sensiblement perpendiculairement à cette dernière. Il prévoit en outre, pour éviter l'inflammation du brûleur due à d'éventuels retours de flammes, d'entourer une partie de l'embout par une cavité jouant le rôle de détecteur de retour de flamme. Toutefois, l'embout utilisé est du type à quartz et à prisme de renvoi, ce qui peut poser des problèmes au niveau de la détection par la cellule en cas de formation de buées de condensation et de dépôts de salissures sur l'embout. En outre, une telle construction, d'ailleurs non destinée aux installations à tube immergé, ne permet pas de placer la cellule au plus près de la flamme de façon à améliorer la lecture, celle-ci pouvant en effet alors être endommagée par un retour violent de flamme.

Au document GB-A-491 714 est enseigné un brûleur dans lequel une cellule de contrôle est disposée vers le fond d'un embout et peut être refroidi par une partie de l'air comburant alimentant le brûleur. Cependant cette construction ne permet pas non plus de protéger efficacement la cellule contre les retours de flamme en assurant un positionnement optimal de cette cellule de façon à améliorer la sécurité de détection et de contrôle.

L'invention a justement pour objet de résoudre ces problèmes. A cet effet, conformément à l'invention, en vue de faciliter le contrôle de la flamme en soustrayant la cellule de contrôle aux contraintes thermiques liées au fonctionnement du brûleur,
- l'embout s'étend vers l'arrière de la chambre de répartition dans laquelle il débouche par un orifice de communication, et reçoit une arrivée d'air secondaire sous pression, l'air sous pression nécessaire au fonctionnement du brûleur étant délivré par un conduit principal à l'arrivée du prémélange et par un conduit secondaire audit embout, et
- les connexions entre l'air principal et l'air secondaire sont faites de façon que la pression d'air secondaire audit embout soit supérieure à celle de l'arrivée du prémélange dans la chambre de répartition.

De cette façon, on protège effectivement la cellule quelles que soient les instabilités de flamme qui peuvent survenir et on peut donc la placer au plus près de la flamme du brûleur à contrôler.

En outre, la cellule de lecture est ainsi protégée par. la grille de stabilisation et par la chambre de répartition interposée entre elle et ladite grille. On notera que cette disposition permet, par ailleurs, lorsque le brûleur est destiné à équiper un tube immergé de disposer facilement la cellule de contrôle en dehors du bain à chauffer.

Selon une autre caractéristique de l'invention, une électrode d'allumage est montée à travers ladite chambre de répartition débouchant par son électrode convenablement isolée électriquement à travers ladite grille de répartition et par sa tête reliée à l'alimentation électrique en arrière de ladite chambre de répartition.

L'invention s'applique également à l'utilisation de brûleurs s'adaptant à une chambre de combustion.

L'invention, ses caractéristiques et avantages apparaîtront plus clairement à l'aide de la description qui va suivre faite en référence aux dessins annexés dans lesquels :
- la figure 1 montre de façon schématique en partie en coupe, en partie en vue extérieure et avec arrachements un brûleur à gaz conforme à l'invention,
- la figure 2 montre à plus petite échelle un schéma de montage du brûleur.

En se reportant tout d'abord à la figure 1 le brûleur repéré dans son ensemble 1 comporte essentiellement une chambre de départition dans laquelle arrive par une conduite 3 d'alimentation le prémélange air/gaz combustible débouchant avantageusement dans la chambre par une ouverture sensiblement tangentielle 4. La chambre 2 qui a la forme générale d'un caisson cylindrique à section sensiblement circulaire est obturée sur sa face avant par une grille de stabilisation de flamme 5. Cette grille peut être du type décrit au brevet français susmentionné N° 69.37574, comportant essentiellement des orifices de diamètres et de répartition convenables pour assurer un bon accrochage et une bonne stabilisation des flammes à l'entrée de la chambre de combustion 6 et ce pour les puissances considérées de fonctionnement du brûleur.

Sur sa face arrière le caisson formant la chambre de répartition est fermé par une paroi 7. Sur la figure on a repéré par les lettres AV et AR le côté respectivement « avant et « arrière du brûleur en faisant référence à la circulation du mélange combustible dans le brûleur tel que schématisé par les flèches.

Dans l'exemple illustré l'allumage du brûleur est assuré par une électrode 8 alimentée sous haute tension convenable comme schématisé en 9 et convenablement isolée, l'allumage se faisant par étincelles entre la pointe 10 de l'électrode d'allumage et la paroi voisine du flasque avant 11 métallique convenablement mis à la masse du caisson formant la chambre de répartition 2.

Pour contrôler le bon fonctionnement du brûleur, on a placé derrière la paroi 7 arrière de la chambre 2 une cellule de contrôle de flamme 12 sensible au rayonnement ultra-violet de la flamme et « lisant » l'information à travers les orifices de la grille de stabilisation de flamme 5. Dans le montage illustré la cellule 12 est placée en arrière d'un embout 13 dont l'axe 14 est dirigé sensiblement perpendiculairement à la grille 5 de stabilisation de flamme, ledit embout communiquant par un orifice dans la chambre de répartition 2.

En 16 on aperçoit d'autre part débouchant vers l'arrière de l'embout 13 un conduit secondaire amenant de l'air sous pression comme indiqué par la flèche 17, cette circulation d'air secondaire assurant un refroidissement supplémentaire interposé entre la chambre de répartition 2 et la cellule 12.

En se référant à la figure 2, on voit que le brûleur est alimenté en gaz combustible par une conduite 18 et en air principal par un conduit 19, le prémélange étant ainsi délivré au conduit 3 dans des conditions sensiblement stoechiométri- ques. L'air est délivré par un ventilateur ou compresseur 20 qui alimente non seulement le conduit d'air principal 19 mais également le conduit d'air secondaire 16, les connexions étant ainsi faites que la pression d'arrivée d'air secondaire dans l'embout 13 sera supérieure à celle de l'arrivée du prémélange dans la chambre de répartition 2, de façon à obtenir le balayage et refroidissement de l'embout 13 par le débit d'air secondaire arrivant en 17 comme désiré.

De façon classique et qui ne sera pas décrite, la cellule 12 est reliée au programmateur 21 de fonctionnement du brûleur qui commande par des connexions convenables l'électrode d'allumage 8 le ventilateur 20 et la vanne asservie 23 d'arrivée de gaz.

Revenant à la figure 1, on note sur le flasque arrière 7 des orifices 24 permettant le montage du brûleur sur le bâti fixe du générateur de chauffe (non représenté). Sur le flasque avant 11 on note les orifices 25 permettant l'ajustage sur la bride 11 du flasque 26 formant l'entrée de la chambre de combustion 6 qui peut donc être facilement fixée sous le brûleur. On note d'autre part que le diamètre Q de la chambre de combustion 6 est nettement supérieur au diamètre d de la grille 5 de stabilisation de flamme. Cette disposition qui est rendue possible par la forte puissance spécifique autorisée par le brûleur permet, contrairement à ce qui est fait dans les installations classiques de tube immergé d'éviter d'avoir à faire pénétrer assez profondément dans la chambre de combustion le brûleur, avec tous les inconvénients que cela présente au niveau de l'implantation. En particulier le brûleur décrit ci- dessus permet d'équiper des installations de tube immergé de construction particulièrement compactes, la chambre de combustion immergée pouvant être constituée par un simple tube court.

Diverses variantes peuvent être apportées au mode de réalisation illustré et décrit.

C'est ainsi que l'on peut éventuellement pourvoir la chambre de répartition de grilles supplémentaires d'homogénéisation et de répartition convenable du prémélange, comme indiqué par exemple en 27.

Egalement, bien que l'utilisation d'une électrode d'allumage soit en général préférée, on peut éventuellement utiliser pour l'allumage du brûleur une torche ou un brûleur annexe qui peuvent être disposés par exemple dans l'axe du brûleur ou sur la chambre de combustion elle-même sur laquelle vient se fixer le brûleur.

## Revendications

1. Brûleur à gaz du type à prémélange et à contrôle de flamme comportant une arrivée du prémélange air + gaz combustible dans une chambre de répartition débouchant par une grille de stabilisation de flamme dans une chambre de combustion, et une cellule (12) de contrôle de la flamme du brûleur placée en arrière d'un embout (13), lequel embout s'étend par rapport à la direction d'écoulement du mélange combustible en arrière de la grille de stabilisation (5) de flamme, l'axe (14) dudit embout étant dirigé sensiblement perpendiculairement à ladite grille (5), ledit brûleur étant caractérisé en ce qu'en vue de faciliter le contrôle de la flamme en soustrayant la cellule (12) de contrôle aux contraintes thermiques liées au fonctionnement du brûleur,
- l'embout (13) s'étend vers l'arrière de la chambre de répartition (2) dans laquelle il débouche par un orifice de communication, et reçoit une arrivée (16) d'air secondaire (17) sous pression, l'air sous pression nécessaire au fonctionnement du brûleur étant délivré par un conduit principal (19) à l'arrivée du prémélange (3) et par un conduit secondaire (16) audit embout (13), et
- les connexions entre l'air principal (19) et l'air secondaire (16) sont faites de façon que la pression d'air secondaire audit embout soit supérieure à celle de l'arrivée du prémélange dans la chambre de répartition (2).

2. Brûleur selon la revendication 1, caractérisé en ce qu'une électrode d'allumage (8) est montée à travers ladite chambre de répartition (2) débouchant par son électrode (10) convenablement isolée électriquement à travers ladite grille (5) de répartition et par sa tête reliée à l'alimentation électrique en arrière de ladite chambre (2) de répartition.

3. Brûleur selon l'une des revendications précédentes caractérisé en ce que ladite grille de stabilisation (5) est montée dans un flasque (11) fermant à l'avant ladite chambre de répartition (2), ledit flasque (11) s'adaptant sur un flasque (26) de montage de la chambre de combustion (6), ladite grille (5) étant de diamètre (d) notablement inférieur à celui (D) de l'ouverture dudit flasque (26) de montage de la chambre de combustion (6).

4. Utilisation du brûleur selon l'une des revendications précédentes caractérisée en ce qu'il s'adapte à un ensemble chambre de combustion (6) et tube immergé compact.

## Claims

1. Gas burner of the premixing type with flame control comprising an intake of the premixed air + gas fuel into a distribution chamber opening through a flame stabilization grid into a combustion chamber and a burner flame control cell (12) located to the rear of a connection piece (13), whereby this connection piece extends in relation to the direction of flow of the fuel mixture to the rear of the flame stabilization grid (5), the axis (14) of this connection piece being directed substantially perpendicular to the said grid (5), the said burner being characterised in that with a view to facilitating the control of the flame by removing the control cell (12) from the thermal stresses associated with the operation of the burner,
- the connection piece (13) extends towards the rear of the distribution chamber (2) into which it opens through a communicating opening and is provided with an intake (16) of secondary air (17) under pressure, whereby the air under pressure required for the operation of the burner is supplied through a main pipe (19) to the intake of the mixture (3) and through a secondary pipe (16) to the said connection piece (13) and
- the connections between the main air (19) and the secondary air (16) are formed in such a way that the pressure of the secondary air to the said connection piece is greater than that of the intake of the mixture into the distribution chamber (2).

2. Burner according to claim 1, characterised in that an ignition electrode (8) is arranged through the said distribution chamber (2) whereby its electrode (10) which is suitably insulated electrically runs through the said distribution grid (5) and is connected with its head to the electrical supply to the rear of the said distribution chamber (2).

3. Burner according to one of the previous claims, characterised in that the said stabilization grid (5) is mounted in a flange (11) which seals the said distribution chamber (2) at the front, whereby the said flange (11) fits on to an attachment flange (26) of the combustion chamber (6) and the said grid (5) has a diameter (d) which is significantly smaller than that (D) of the opening of the said attachment flange (26) of the combustion chamber (6).

4. Use of the burner according to one of the previous claims, characterised in that it is made to match a combustion chamber (6) and compact submerged tube installation.

## Patentansprüche

1. Gasbrenner des Vormischtyps und mit Flammenüberwachung mit einer Zufuhr des brennbaren Vorgemisches Luft + Gas in einer Verteilerkammer, welche durch ein Flammenstabilisierungsgitter in eine Verbrennungskammer mündet, und mit einer Flammenüberwachungszelle (12) für den Brenner, die hinter einem Übergangsrohr (13) angeordnet ist, welches sich bezüglich der Fließrichtung des brennbaren Gemisches hinter dem Flammenstabilisierungsgitter (5) erstreckt, wobei die Achse (14) des Übergangsrohres im wesentlichen senkrecht zu dem Gitter (5) ausgerichtet ist, dadurch gekennzeichnet, daß zur Ermöglichung der Flammenüberwachung, indem man die Überwachungszelle (12) vor thermischen Beanspruchungen schützt, die mit dem Betrieb des Brenners verbunden sind,
- das Übergangsrohr (13) sich hinter die Verteilerkammer (2) erstreckt, in welche es durch eine Verbindungsöffnung mündet, und eine Zufuhr (16) an Sekundärluft (17) unter Druck aufnimmt, wobei die Luft unter dem für den Betrieb des Brenners notwendigen Druck durch eine Hauptleitung (19) zu der Vorgemischzufuhr (3) und durch eine Sekundärleitung (16) zu dem Übergangsrohr (13) zugeführt wird, und
- die Verbindungen zwischen der Hauptluft (19) und der Sekundärluft (16) derart ausgeführt sind, daß der Druck der Sekundärluft zu dem Übergangsrohr größer als der der Zufuhr des Vorgemisches in der Verteilerkammer (2) ist.

2. Brenner nach Anspruch 1, dadurch gekennzeichnet, daß eine Zündelektrode (8) quer durch die Verteilerkammer (2) angebracht ist und durch ihre Elektrode (10), die in geeigneter Weise elektrisch isoliert ist, quer durch das Verteilergitter (5) mündet und über ihren Kopf mit der elektrischen Versorgung hinter der Verteilerkammer (2) verbunden ist.

3. Brenner nach einem der vorhergehenden Ansprüche, dadurch gekennzeichnet, daß das Stabilisierungsgitter (5) in einem Flansch (11) angebracht ist, welcher vorn die Verteilerkammer (2) schließt und sich an einen Montageflansch (26) der Verbrennungskammer (6) anpaßt, wobei das Gitter (5) einen Durchmesser (d) hat, der deutlich unter dem (D) der Öffnung des Montageflansches (26) der Verbrennungskammer (6) ist.

4. Verwendung des Brenners nach einem der vorhergehenden Ansprüche, dadurch gekennzeichnet, daß er sich an eine kompakte Gesamtheit von Verbrennungskammer (6) und versenktem Rohr anpaßt.
